# EUROPÄISCHE PATENTANMELDUNG

(11) **EP 0 177 623 A1**
(43) Veröffentlichungstag der Anmeldung: **16.04.1986**
(21) Anmeldenummer: 84112044.7
(22) Anmeldetag: 08.10.1984
(51) Int. Cl.: E21B 43/04, E21B 33/124, E21B 33/14

(54) **Verfahren und Einrichtung zur Anfertigung von insbesondere wasserfördernden Bohrbrunnen**

(71) Anmelder: Palffy, Endre, H-8300 Taploca (HU)
(72) Erfinder: Palffy, Endre, H-8300 Taploca (HU)
(74) Vertreter: Viering, Jentschura & Partner

(57) **Zusammenfassung**

@ Es wird ein durchgehendes Bohrloch durch mindestens eine flüssigkeitsspeichernde Schicht (2) hindurch abgeteuft, in das Bohrloch ein entsprechend der Höhenlage der flüssigkeitsspeichernden Schicht (2) zusammengestellter Futterrohrsatz eingesetzt, das Bohrloch über der flüssigkeitsspeichernden Schicht (2) rings des Futterrohrsatzes durch Verspannung eines an der Außenwand des Futterrohrsatzes angeordneten und von innen unter Druck setzbaren Packers (4) elastischer Wandung verschlossen, in der Umgebung der in der flüssigkeitsspeichernden Schicht (2) angeordneten Filterkonstruktion (3) des Filterrohrsatzes das feinkörnige oder das gesamte Material der flüssigkeitsspeichernden Schicht (2) über deren volle Dicke hin durch Pumpen abschnittsweise herausgefördert und dadurch bis zum Erscheinen der reinen Flüssigkeit eine gewölbte Kaverne (12) ausgebildet, und die Kaverne (12) notwendigenfalls über entsprechende Seitenbohrungen des Futterrohrsatzes mit grobkörnigem Sand oder Kies ausgefüllt, wonach ein Förderrohrsatz bzw. Unterwasserpumpen innerhalb des Futterrohrsatzes angeordnet werden. Die Brunneneinrichtung weist an dem Futterrohrsatz außer wenigstens einem Filterrohrabschnitt (3) und wenigstens einem schichtverschließenden Packer (4) wenigstens ein Zementierungsventil (7) und wenigstens ein Sandeinführungsventil (13) auf, die jeweils aus einer oberhalb bzw. unterhalb des Packers (4) befindlichen Bohrungsreihe des Futterrohrsatzes und einem das Futterrohr eng umgebenden, die Bohrungsreihe abdeckenden Ventilring elastischen Materials bestehen. Die Zementmilch bzw. der Sand wird mittels einer rohrförmigen Druckübertragungsvorrichtung eingebracht, welche einen kleineren Durchmesser als der Futterrohrsatz hat und zwischen zwei bis zum dichten Anliegen an der Innenfläche des Futterrohrsatzes aufblasbaren elastischen Rohrmanschetten als Verschlußorgan wenigstens eine mit einem federbelasteten Rückschlagventil versehene Ausgabeöffnung aufweist.

## Beschreibung

Die Erfindung betrifft ein Verfahren zur Anfertigung von Bohrbrunnen, insbesondere von wasserfördernden Bohrbrunnen, sowie eine Brunneneinrichtung zur Durchführung des Verfahrens.

Zur Anfertigung von Bohrbrunnen, z.B. von wasserfördernden artesischen Brunnen verschiedener Tiefe oder von Kohlenwasserstoff-Fördersonden sind schon lange zahlreiche Verfahren und Einrichtungen bekannt und diese werden kontinuierlich weiterentwickelt. Zur Anfertigung von Bohrbrunnen werden im allgemeinen neben der Bohranlage Direktionsrohre, Mantelrohre, Futterrohrsätze, Filterrohrabschnitte und Stopfbüchsen verwendet. Dabei bestehen die Filterrohrabschnitte aus Aufsatzrohr, Filterrohr und Schlammrohr.

Nachdem die Bohrung ggf. auch mehrere flüssigkeitsspeichernde Schichten durchdringen kann, wird zur Verhinderung des Zusammenfließens bzw. der Vermischung der Flüssigkeiten der einzelnen Schichten entlang des Futterrohrsatzes bzw. zur Verhinderung eines Abrutschens der schlammigen Schichten eine sogenannte Sohlenverschließung und Mantelzementierung verwendet.

Herkömmlicherweise konnte ein Brunnen nur für eine einzelne flüssigkeitsspeichernde Schicht oder für eine Schichtgruppe mit annähernd gleichem hydrostatischen Druck ausgebildet werden. Ein grundsätzlicher Nachteil der herkömmlichen Verfahren besteht darin, daß die Durchmesser der Futterrohre aufgrund der angewendeten Technologie von oben nach unten stufenweise abnehmen, so daß bei Brunnen mittlerer und größerer Tiefe am Anfang ein Bohrloch mit einem wesentlich größeren Durchmesser gefertigt werden muß als der Durchmesser des untersten Abschnittes. Es folgt daraus, daß die zu entferndende gebohrte Bodenmenge sehr groß ist, die Arbeitsschritte der Bohrung und Verlegung äußerst umständlich sind und zur Bewegung bzw. Betätigung der großen Konstruktionen Anlagen großer Leistungsfähigkeit und eine dementsprechende Energieversorgung notwendig sind.

Neben dem großen Material-, Maschinen-,-Energie- und Arbeitszeitaufwand der erwähnten Arbeitsschritte werden die Kosten der Brunnenanlage auch noch dadurch erheblich erhöht, daß zum Abschließen der Ringräume zwischen den Futterrohren abnehmenden Durchmessers teure Stopfbuchsen verwendet werden und daß die Rohre größeren Durchmessers wesentlich teurer sind als die untersten Rohre mit geringeren Abmessungen, welche eigentlich die wichtigsten Parameter des Brunnens, u.a. die Kapazität bestimmen. So kann auch bei günstigen geologischen Voraussetzungen nur ein Brunnen mit einer relativ geringen Kapazität gefertigt werden. Ein weiteres Problem besteht darin, daß im ungünstigen Fall, d.h. bei der Bohrung eines "trockenen" Brunnens, der eingebaute Futterrohrsatz wegen der inzwischen notwendigerweise durchgeführten Mantelzementierung nicht mehr aus dem Bohrloch zurückgewonnen werden kann.

Ein anderes grundsätzliches Problem der herkömmlichen Verfahren ist mit der sogenannten Kiesschüttungsregel oder anders gesagt, mit der Filtrierungsregel, verbunden, wonach es vorgeschrieben ist, wie die Korngröße in der gegebenen flüssigkeitsspeichernden Schicht entlang des Filterrohres in Bezug auf die Spaltabmessungen des Filterrohres sein muß. Im Sinne dieser Regel mußte die Umgebung des Filterrohres ggf. mit Sand, Kies oder Perlkies entsprechender Korngröße ausgefüllt werden, wozu wiederum der Durchmesser des Bohrloches erweitert werden mußte.

Man hat versucht, die erwähnten Probleme oder wenigstens einen Teil davon durch verschiedene Methoden zu lösen. Die HU-PS 165 826 beschreibt z.B. eine solche Filterkonstruktion für Bohrbrunnen, wo auf dem Filterrohr in bestimmten Abständen voneinander nach außen hinausragende öffnungen zur Verhinderung der Verstopfung vorgesehen sind. Durch das so ausgebildete Filterrohr kann aber der feinkörnige Sand der flüssigkeitsspeichernden Schicht nur durch Kompressoren großer Kapazität und durch Hochdruckluft auf die Oberfläche gebracht werden. Darüber hinaus besteht bei diesem Verfahren die Gefahr, daß der in der flüssigkeitsspeichernden Schicht ausgebildete Hohlraum, die sogenannte Kaverne, eine hinsichtlich der Förderung ungünstige Form erhält und nach einer gewissen Zeit mit Sand und Schlamm ausgefüllt wird, was sowohl hinsichtlich der Sauberkeit des Fördergutes als auch hinsichtlich der Betriebssicherheit der Förderpumpe ungünstig ist. Dieses Problem kann zwar durch zusätzliche Eingriffe vorübergehend behoben werden, jedoch behindern diese Maßnahmen den normalen Betrieb der Brunnenanlage und sind sehr aufwendig.

Nach der HU-PS 162 569 kann im Bereich der flüssigkeitsspeichernden Schicht durch ein spezielles Bohrverfahren eine sich erweiternde Aushölung ausgebildet werden und nach der Ausbildung einer Kaverne bzw. nach dem Herablassen eines mit einem Schlammrohr verminderten Querschnitts versehenen Filterrohrsatzes wird die Kaverne mit grobkörnigem Sand ausgefüllt. Diese Ausführungsform hat den Nachteil, daß die im Bereich des Filterrohrsatzes angewandte Filterschüttung einen zu hohen Widerstand gegen die Einströmung des Wassers aufweist und daß diese Filterschüttung zur Verschlammung neigt und deshalb sie bei bestimmten Schichtstrukturen gar nicht verwendet werden kann.

Ein gemeinsamer Nachteil der beiden obenerwähnten Ausführungsformen besteht darin, daß durch sie auch im günstigen Falle nur eine einzige flüssigkeitsspeichernde Schicht in Produktion gestellt werden kann.

Bei Erdölfördersonden ist dagegen auch die gleichzeitige Gewinnung von mehreren Förderschichten bekannt, wobei durch die porösen Schichten Futterrohre und/oder Förderrohre geleitet werden und diese durch Mantelzementierung befestigt werden. Bei diesem Verfahren werden die einzelnen Schichten mit Hilfe von sogenannten Perforatoren erschlossen, indem die Wandung des Stahlrohres bzw. die umgebende Mantelzementschicht von innen durchschossen oder ausgefräst wird. Die so ausgebildeten relativ kleinen Öffnungen ermöglichen aber eine nur geringfügige Einströmung, wodurch keine optimale Fördermenge erzielt werden kann. Dabei kann im Falle der Erschließung von mehreren Schichten durch die einseitig gerichtete Perforierung nur die eine Hälfte des Futterrohres durch die perforierten Löcher in Produktion gestellt werden. Darüber hinaus ist die Perforierung ziemlich kosten- und zeitaufwendig.

Die Behebung der Perforierung wird durch die US-PS 3 915 227 angestrebt. Die Bestandteile der hier beschriebenen Einrichtung sind aus Metall und alle diese Bestandteile sind mit strenger Toleranz herzustellen, kompliziert aufgebaut und dementsprechend äußerst kostspielig. Dabei können hier die einzelnen Schichten nur mit einem Filterrohrsatz in Produktion gestellt werden, dessen Abmessungen kleiner sind als die des Abschlußrohrsatzes. Im Falle eines "trockenen Brunnens" kann die wertvolle Einrichtung bzw. Verrohrung aus dem Bohrloch nicht zurückgewonnen werden.

Zum Abschließen des Ringraumes zwischen der Bohrlochwand und dem Futterrohrsatz sind bei Erölfördersonden verschiedene Lösungen bekannt, von denen ein Teil zum vollständigen Abschluß des Bohrlochquerschnitts und ein anderer Teil nur zum Verschließen der Ringräume bzw. zur Behebung der sich aus den Schichtuntersuchungen ergebenden bohrungstechnischen Probleme entwickelt worden ist. Solche technischen Lösungen sind z.B. aus der GB-PS 1 441 131 und 1 455 955, der DE-OS 2 443 094 und der HU-PS 156 561 bekannt. Diese Lösungen sind aber in erster Linie für Erdölsonden gedacht und können wegen ihrer Kompliziertheit bei dem Bohren von Wasserbrunnen praktisch nicht berücksichtigt werden.

Für die nach dem jetzigen Stand der Technik bekannten Lösungen kann zusammenfassend festgestellt werden, daß die jetzigen Wasserbrunnen nur für eine einzige flüssigkeitsspeichernde Schicht oder Schichtgruppe ausgebildet sind und zur Zeit keine solche technische Lösung bekannt ist, mit deren Hilfe der Vorrat von zwei oder mehreren flüs₋ sigkeitsspeichernden Schichten unterschiedlichen hydrostatischen Druckes durch einen einzigen Brunnen auf die Oberfläche gebracht werden könnte. Die für die Erdölsonden entwickelten komplizierten und aufwendigen Konstruktionen sind bei Wasserbrunnen nicht zweckmäßig und ökonomisch. Darüber hinaus ist für die Bohrbrunnen typisch, daß sie Futterrohrsätze mit einem von oben nach unten stufenweise abnehmenden Durchmesser aufweisen, was eine Bohrung mit dem größten Durchmesser erforderlich macht. Ein weiteres Problem besteht in der richtigen Ausbildung einer Filterschicht entsprechender Durchlaßfähigkeit, z.B. eines Kiesfilters rings des Filterrohrabschnitts in der flüssigkeitsspeichernden Schicht, was bisher ebenfalls zur Erhöhung des Durchmessers des zu bohrenden Loches geführt hat, wobei die Produktivität des Brunnens nicht im befriedigenden Maße erhöht werden konnte.

Das Ziel der Erfindung ist die Behebung der aufgezählten Nachteile und die wirtschaftliche und maximale Ausbeutung von ggf. mehreren flüssigkeitsspeichernden Schichten durch einen einzigen Brunnen.

Die durch die Erfindung zu lösende Aufgabe ist die Ausarbeitung eines Verfahrens zur Anfertigung von Bohrbrunnen, insbesondere von wasserfördernden Bohrbrunnen, und die Schaffung einer Brunneneinrichtung zur Durchführung des Verfahrens, die die Ausbildung eines Futterrohrsatzes mit durchgehend gleichem Durchmesser, eine einfache und wirksame Trennung der flüssigkeitsspeichernden Schichten, die Ausbildung einer optimalen Umgebung des Filterrohrabschnitts mit maximaler Förderleistung und guter Durchlaßfähigkeit sowie die provisorische Anordnung des Futterrohrsatzes im Bohrloch mit der Möglichkeit einer eventuellen späteren Herausnahme ermöglicht.

Die gestellte Aufgabe wird erfindungsgemäß durch ein solches Verfahren gelöst, bei welchem in das Bohrloch bis zu dessen unterem Ende ein Futterrohrsatz gleichen Durchmessers hineingesetzt wird und bei provisorischem Festhalten des Futterrohrsatzes eine erste flüssigkeitsspeichernde Schicht durch Verspannen eines an der Außenwand des Futterrohrsatzes angeordneten und von innen unter Druck setzbaren Packers mit elastischer Wandung verschlossen wird, in der Umgebung der in der flüssigkeitsspeichernden Schicht angeordneten Filterkonstruktion des Filterrohrsatzes das feinkörnige oder das gesamte Material der flüssigkeitsspeichernden Schicht in ihrer vollen Dicke über die breiten Spalte der Filterkonstruktion durch Pumpen abschnittsweise herausgefördert wird und dadurch bis zum Erscheinen der reinen Flüssigkeit eine gewölbte Kaverne ausgebildet wird und nach der Untersuchung des Fördergutes der erschlossenen flüssigkeitsspeichernden Schicht im günstigen Fall der Futterrohrsatz durch Mantelzementierung endgültig festgehalten wird, und die Kaverne, falls notwendig, über entsprechende Seitenbohrungen des Futterrohrsatzes durch grobkörnigen Sand oder Kies ausgefüllt wird, dann die höher oder tiefer liegenden weiteren flüssigkeitsspeichernden Schichten unter Ausschließung der schon erschlossenen Schicht in ähnlicher Weise erschlossen werden, wonach ein Förderrohrsatz bzw. Unterwasserpumpen innerhalb des Futterrohrsatzes angeordnet werden, oder bei ungünstigen Untersuchungsergebnissen der provisorisch festgehaltene Futterrohrsatz aus dem Bohrloch herausgezogen wird und das Bohrloch in an sich bekannter Weise durch Einbetonierung abgeschlossen wird.

Erfindungsgemäß ist es zweckmäßig, wenn im Falle ungünstiger Schichtfestigkeitsverhältnisse zur Ausbildung der den Filterrohrabschnitt des Futterrohrsatzes umgebenden Kaverne die dort befindlichen Sandkörner durch eine Filterkonstruktion hindurch, deren Spalte größer als die größten Sandkörner sind, entweder durch die Flüssigkeitsströmung oder bei einem ungenügenden hydrostatischen Druck durch Pumpen auf die Oberfläche geleitet wird und dann die gereinigte Kaverne durch entsprechende Seitenbohrungen des Futterrohrsatzes hindurch mit einem grobkörnigen Sand und/oder Kies eines Durchmessers von 1,5 bis 3,0 mm stufenweise aufgefüllt wird.

Die zur Durchführung des erfindungsgemäßen Verfahrens geeignete Brunneneinrichtung besteht aus einem mit wenigstens einem Filterrohrabschnitt versehenen Futterrohrsatz, wenigstens einem schichtverschließenden Packer, wenigstens einem Zementierungs- und einem Sandeinführungsventil und ist dadurch gekennzeichnet, daß am Mantel des aus Futterrohren gleichen Durchmessers bestehenden Futterrohrsatzes in verschiedener Höhe Bohrungsreihen ausgebildet sind und den einzelnen Bohrungsreihen jeweils ein durch eine Druckübertragungsvorrichtung, die im Futterrohrsatz auf und ab beweglich ist, und einen gegebenen Abschnitt des Futterrohrsatzes zwischen ihren aus zwei inneren elastischen Rohren bestehenden Verschlußorganen abschließt, betätigter schichtverschließender Packer und ein Zementierungsventil oder ein Sandeinführungsventil zugeordnet ist, während der Filterrohrabschnitt des Futterrohrsatzes aus einem Filterrohr, das mit Filteröffnungen versehen ist, die größer als die gröbsten Sandkörner der gegebenen flüssigkeitsspeichernden Schicht sind, einem in Längsrichtung mit Spalten versehenen herausragenden Blechrohr und einer zwischen den beiden angeordneten Drahtspirale besteht und der so ausgebildete Filterrohrabschnitt unten und oben von je einem Schutzring umgeben ist.

Der eine der wichtigsten Einheiten der erfindungsgemäßen Brunneneinrichtung bildende schichtverschließende Packer besteht vorzugsweise aus einem der entsprechenden Bohrungsreihe des Futterrohrsatzes zugeordneten und das Futterrohr eng umgebenden ersten Ventilring elastischen Materials und einem den Ventilring von außen umgebenden, im Bereich seiner beiden Enden durch Befestigungsschellen am Futterrohr festgehaltenen äußeren elastischen Rohr, wobei in den beiden Endbereichen des äußeren elastischen Rohres einander teilweise überlappende, den Schließdruck erhöhende Verstärkungsplatten in das Material des elastischen Rohres eingebaut sind.

Nach einer vorteilhaften Ausführungsform des erfindungsgemäßen Packers sind in das Material des ersten Ventilringes aus dem Ventilring herausragende und in die entsprechende Bohrungsreihe hineinpassende Schließkörper, z.B. Kugeln, einvulkanisiert und der erste Ventilring ist von beiden Seiten von Schutzringen begrenzt, wobei es ebenfalls vorteilhaft ist, wenn die Befestigungsschellen des äußeren elastischen Rohres geschweißte und vor dem Schweißen vorgespannte Ringe sind, die im Bereich der Schweißnaht mittels einer Schutzplatte aus Stahl und darunter mittels einer Wärmeisolierplatte von dem äußeren elastischen Rohr isoliert sind.

Für das in der erfindungsgemäßen Brunneneinrichtung verwendete Zementierungsventil ist es kennzeichnend, daß es aus einem zweiten Ventilring elastischen Materials besteht welcher der oberhalb des schichtverschließenden Packers befindlichen Bohrungsreihe des Futterrohrsatzes zugeordnet ist, das Futterrohr eng umgibt und in dessen Material aus dem Ventilring herausragende und in die entsprechende Bohrungsreihe hineinpassende Schließkörper, z.B. Kugeln, einvulkanisiert sind und daß der zweite Ventilring an beiden Seiten von je einem Schutzring begrenzt ist.

Das zur gegebenenfalls notwendigen Ausfüllung der Kavernen dienende Sandeinführungsventil besteht aus einem Ventilring elastischen Materials und glatter Oberfläche, welcher der zwischen dem schichtverschließenden Packer und dem Filterrohrabschnitt ausgebildeten Bohrungsreihe großen Durchmessers zugeordnet ist und das Futterrohr eng umgibt, wobei der Ventilring an beiden Seiten von Schutzringen begrenzt ist.

Für die den Packer, das Zementierungsventil und das Sandeinführungsventil der erfindungsgemäßen Brunneneinrichtung betätigende Druckübertragungsvorrichtung ist es kennzeichnend, daß sie aus einem unten geschlossenen, vorzugsweise mit einem Fußventil versehenen und mit einer Druckmittelquelle verbundenen Druckeinführungsrohr mit einem kleineren Durchmesser als der Futterrohrsatz und aus zwei auf diesem Druckeinführungsrohr in einem bestimmten Abstand voneinander angeordneten Verschlußorganen besteht, welche gegen die Innenwand des Futterrohrsatzes verspannbar sind und als an ihren beiden Enden von Befestigungsschellen abgeschlossene innere elastische Rohre ausgebildet sind, wobei unter dem inneren elastischen Rohr in das Innere des Druckeinführungsrohres führende Bohrungen ausgebildet sind, während zwischen den beiden Verschlußorganen in dem Druckeinführungsrohr wenigstens eine durch ein Rückschlagventil abschließbare Bohrung ausgebildet ist.

Dabei ist das Rückschlagventil der beim schichtverschließenden Packer verwendeten Druckübertragungsvorrichtung vorzugsweise als ein Nadelventil mit zwei entgegengesetzt gerichteten Ausgängen ausgebildet, während die beim Zementierungs- und Sandeinführungsventil verwendete Druchübertragungsvorrichtung so ausgebildet ist, daß das Druckeinführungsrohr von einem unten offenen Zwischenrohr umgeben ist, dessen Bohrungen mit den Bohrungen des Druckeinführungsrohres zwischen den Verschlußorganen mit Hilfe von Gewindestutzen verbunden sind, und daß ihr Rückschlagventil als ein von Begrenzungsringen umgebener vierter Ventilring ausgebildet ist, wobei die inneren elastischen Rohre der Verschlußorgane auf dem Zwischenrohr festgehalten sind und die durch die inneren elastischen Rohre verdeckten Bohrungen des Zwischenrohres mit den Bohrungen des Druckeinführungsrohres über den Rohrstutzen verbunden sind.

Die Vorteile der erfindungsgemäßen Ausführungsform bestehen darin, daß der Futterrohrsatz aus Rohren mit geringerem Durchmesser als bei den bekannten Brunnen ähnlicher Kapazität besteht und die bis zum endgültigen Einbau betätigten schichtverschließenden Packer aus einem einfachen, keine besondere Bearbeitung benötigenden preisgünstigen Material, z.B. aus Gummi oder Kunststoff, gefertigt werden können, wobei ihre Bearbeitung und Montage wesentlich billiger und einfacher sind als die der bisher verwendeten komplizierten Mittel. Darüberhinaus können die erfindungsgemäßen Packer direkt an der Bohranlage, an der Baustelle, zusammengestellt und angebracht werden.

Die Packer und die Ventil ringe der erfindungsgemäßen Brunneneinrichtung können für die gegebenen Rohrdurchmesser leicht ausgewählt bzw. gefertigt werden.

Zu den wichtigsten Vorteilen der Erfindung gehört auch die Tatsache, daß mit einer einzigen Bohrung mehrere flüssigkeitsspeichernde Schichten ausgefördert werden können und daß durch Ausbildung von optimalen Kavernen der Strömungswiderstand rings der Filterkonstruktion wesentlich vermindert werden kann. Dadurch kann die spezifische Leistung (Ergiebigkeit) der durch das erfindungsgemäße Verfahren gefertigten Brunnen erhöht werden, sogar bei ungünstigen Schicht- und hydrologischen Verhältnissen eine wenigstens zweifache Leistung erzielt werden.

Die Bestandteile der erfindungsgemäßen Brunneneinrichtung können einfacher bedient werden, sie sind für einen produktiveren Betrieb geeignet und ihre Packer können auch für ein Verschließen mit Hochdruck in Anspruch genommen werden. Die Filterkonstruktion der erfindungsgemäßen Brunneneinrichtung ist einfach, leicht montierbar, auswechselbar, hat eine lange Lebensdauer und bedarf während des Betriebes keiner Reinigung.

Schließlich ist ein sehr wichtiger Vorteil der erfindungsgemäßen Lösung, daß im Falle einer erfolglosen Bohrung der wertvolle Futterrohrsatz aus dem Bohrloch zurückgewonnen und wiederverwendet werden kann.

Die Erfindung wird ausführlicher mit Hilfe von Ausführungsbeispielen anhand der beigelegten Zeichnung erläutert. In der Zeichnung zeigen:
Fig. 1 eine schematische Ansicht einer erfindungsgemäßen, für eine einzige flüssigkeitsspeichernde Schicht ausgebildeten Brunneneinrichtung, teilweise im Schnitt,
Fig. 2 eine schematische Ansicht einer für zwei flüssigkeitsspeichernde Schichten ausgebildeten Brunneneinrichtung, teilweise im Schnitt,
Fig. 3 einen schematischen Längsschnitt einer für zwei flüssigkeitsspeichernde Schichten ausgebildeten Brunneneinrichtung, die teilweise schon in Betrieb gesetzt wurde,
Fig. 4 die Anordnung eines erfindungsgemäßen schichtverschließenden Packers im Falle der Anwendung eines technischen Rohrsatzes,
Fig. 5 einen Längsschnitt eines erfindungsgemäßen schichtverschließenden Packers und der diesen Packer betätigenden Druckübertragungsvorrichtung,
Fig. 6 die Einzelheit a aus Fig. 5 mit dem ersten Ventilring des Packers in vergrößertem Maßstab,
Fig. 7 die Einzelheit b aus Fig. 5 mit der Befestigungsvorrichtung des Packers in vergrößertem Maßstab,
Fig. 8 die Einzelheit c aus Fig. 5 mit der Befestigungsvorrichtung des inneren elastischen Rohres der Druckübertragungsvorrichtung in vergrößertem Maßstab,
Fig. 9 die Einzelheit d aus Fig. 5 mit dem Nadelventil der Druckübertragungsvorrichtung in vergrößertem Maßstab,
Fig. 10 einen Querschnitt des äußeren elastischen Rohres des Pakkers in der Umgebung der befestigten Endbereiche,
Fig. 11 einen Querschnitt des Endbereiches der elastischen Rohre in der Umgebung der Schweißnaht der Befestigungsschelle vor dem Schweißen,
Fig. 12 einen Teilabschnitt des Futterrohrsatzes mit Bohrungsreihen unterschiedlichen Zwecks und mit deren Ventil ringen,
Fig. 13 einen Schnitt durch das erfindungsgemäße Zementierungsventil nach der Linie A-A in Fig. 12,
Fig. 14 einen Schnitt durch das erfindungsgemäße Sandeinführungsventil nach der Linie B-B in Fig. 12,
Fig. 15 ein erfindungsgemäßes Sandeinführungsventil mit der dazu gehörenden Druckübertragungsvorrichtung, sowie mit einem Teilabschnitt des Filterrohrabschnittes, teilweise im Schnitt,
Fig. 16 die Einzelheit e aus Fig. 15, mit der Befestigungsvorrichtung des inneren elastischen Rohres in vergrößertem Maßstab,
Fig. 17 einen Schnitt nach der Linie C-C in Fig. 15 und
Fig. 18 die Einzelheit f aus Fig. 17 in vergrößertem Maßstab.

Fig. 1 zeigt eine erfindungsgemäße Brunneneinrichtung für eine einzige flüssigkeitsspeichernde Schicht. Aus der Figur ist deutlich ersichtlich, daß der im Bohrloch angeordnete Futterrohrsatz 1 durchgehend den gleichen Durchmesser hat, und zwar sogar auch in seinem Filterrohrabschnitt 3 im Bereich der flüssigkeitsspeichernden Schicht 2. Oberhalb der flüssigkeitsspeichernden Schicht 2 ist ein später noch ausführlicher beschriebener schichtverschließender Pakker 4 eingebaut, der an seinen beiden Enden mit Hilfe von Befestigungsschellen 5 an dem Futterrohrsatz 1 befestigt ist. Oberhalb des Packers 4 ist ein ebenfalls später beschriebenes, von Schutzringen 6 umgebenes Zementierungsventil 7 angebracht, mit dessen Hilfe bei der endgültigen Befestigung des Futterrohrsatzes 1 ein erster Ringraum 9 zwischen dem Futterrohrsatz und der Wand 8 des Bohrloches mit einem sich nachträglich verfestigenden Material, z.B. Zementmilch, ausgefüllt werden kann, d.h. die sogenannte Mantelzementierung durchgeführt werden kann. Der Grund der Brunneneinrichtung ist mit einem Stopfen 10 abgeschlossen, während an ihrem oberen Teil ein zurückziehbares Direktionsrohr 11 angeordnet ist, von welchem die lockeren oberen Schichten festgehalten werden.

Die in Fig. 2 dargestellte Brunneneinrichtung ist für zwei flüssigkeitsspeichernde Schichten 2 ausgebildet, wobei über jeder flüssigkeitsspeichernden Schicht 2 je ein Packer 4 und ein Zementierungsventil 7 angeordnet sind. Im Vergleich zur Fig. 1 besteht hier noch ein Unterschied darin, daß in den flüssigkeitsspeichernden Schichten 2 in der Umgebung des Filterrohrabschnittes 3 Kavernen 12 ausgebildet sind, die notwendigenfalls mit Hilfe eines Sandeinführungsventils 13, das jeweils unmittelbar oberhalb der einzelnen flüssigkeitsspeichernden Schicht 2 an dem Futterrohrsatz 1 angebracht ist, durch Sand und/oder Kies ausgefüllt werden können. Auf die Ausbildung der Kavernen 12, deren Zweck die Ausbildung einer eine optimale Förderleistung sichernden, gute Durchlaßfähigkeit und gute Filtriereigenschaften aufweisenden und sich nicht verschlammenden Umgebung rings des Filterrohrabschnittes 3 ist, kommen wir später noch ausführlicher zurück. Es sei hier noch im voraus erwähnt, daß die ausgebildeten Kavernen, falls es durch die Stabilität der Schichtstruktur zugelassen wird, ren Schichtstruktur ist es dagegen zweckmäßig, die Kavernen 12 durch das Sandeinführungsventil 13 mit einem grobkörnigen Sand und/oder mit Kies einer Korngröße von 1,5 bis 3,0 mm auszufüllen.

Fig. 3 zeigt ebenfalls eine für zwei flüssigkeitsspeichernde Schichten 2, ggf. für wasserspeichernde Schichten ausgebildete Brunneneinrichtung, die schon in Betrieb gesetzt worden ist. Im Vergleich zu Fig. 2 besteht hier der Unterschied darin, daß innerhalb des schon mantelzementierten Futterrohrsatzes 1 ein Förderrohrsatz 14 angeordnet ist, der unter die höherliegende flüssigkeitsspeichernde Schicht reicht und dort mit einem Schließkopf 15 abgeschlossen ist. Im Förderrohrsatz 14 wird das Wasser durch eine Pumpe 16 (Unterwassermotorpumpe) aus der unteren flüssigkeitsspeichernden Schicht 2 gefördert, während außerhalb des Förderrohrsatzes 14 eine andere Pumpe 17 für die Ausbeutung der oberen flüssigkeitsspeichernden Schicht 2 sorgt.

Fig. 4 zeigt einen speziellen Fall, wenn die Bohrung durch eine stark schwellende oder geröllige, Bohrschlammverluste verursachende Schicht hindurchführt. Zur Ausschließung dieser Schichten ist es zweckmäßig, einen sogenannten technischen Rohrsatz herabzulassen, dessen unteres Ende mit einem linksgängigen Gewinde-Zwischenstück 19 und einem schichtverschließenden Packer 4 versehen ist. Der Packer 4 wird unter Druck gesetzt und verschließt in dieser Weise die kritischen Schichten gegen den tieferliegenden Teil des Bohrloches ab. So wird verhindert, daß der wertvolle Bohrschlamm in großen Mengen von diesen kritischen Schichten verschluckt wird. Nach Beendigung der Bohrung kann der technische Rohrsatz 18 zusammen mit dem Packer 4 zurückgezogen werden, oder wenn der Packer 4 eingeklemmt ist, kann der technische Rohrsatz 18 durch eine Verdrehung des Zwischenstückes 19 nach rechts vom Pakker 4 abgetrennt und zurückgezogen werden, und dann kann an seiner Stelle der endgültige Futterrohrsatz heruntergelassen werden. Es ist auch möglich, daß der technische Rohrsatz erst nach der Verrohrung der gebohrten Strecke zurückgewonnen wird.

Aus Fig. 5 ist der detaillierte Aufbau des erfindungsgemäßen Packers und dessen Druckübertragungsvorrichtung ersichtlich. Der schichtverschließende Packer 4 selbst besteht aus einem der entsprechenden Bohrungsreihe 20 des Futterrohrsatzes 1 zugeordneten und das Futterrohr eng umgebenden ersten Ventilring 21 elastischen Materials und einem den Ventilring 21 von außen umgebenden und im Bereich seiner beiden Enden mit je einer Befestigungsschelle 5 an dem Futterrohrsatz 1 befestigten äußeren elastischen Rohr 22.

Aus Fig. 6 ist besonders gut ersichtlich, daß der Ventilring 21 beiderseits von Schutzringen 23 eingefaßt ist und daß in den Ventilring 21 eine in die Bohrungsreihe 20 hineinpassende Kugelreihe 24 einvulkanisiert ist.

Fig. 7 zeigt hingegen die Befestigung des Endbereiches des äußeren elastischen Rohres 22, wobei deutlich gezeigt ist, daß der Endbereich des elastischen Rohres 22 im Bereich der Einspannung mit Verstärkungsplatten 25 verstärkt ist, die einander gemäß Fig. 10 in Umfangsrichtung des Rohres überlappen und in das Material des elastischen Roh₋ res 22 einvulkanisiert sind. Die Befestigungsschelle 5 ist von einem Stützring 26 umgeben und abgedeckt. Aus dieser Figur ist auch zu entnehmen, daß die Oberfläche des zwischen das Futterrohr 1 und das elastische Rohr 22 eingesetzten Untersatzringes 54 unter dem von der Befestigungsschelle 5 gedrückten elastischen Rohrabschnitt im Interesse einer besseren Befestigung gerillt ausgebildet ist und gleichzeitig mit einer der Form der Befestigungsschelle 5 entsprechenden Vertiefung versehen ist. Das in dem Ringraum 9 (Fig. 1) zwischen dem Futterrohrsatz 1 und der Wand 8 des Bohrloches angeordnete äußere elastische Rohr 22 bildet in dem unter Druck gesetzten Zustand des Packers zusammen mit der Außenwand des Futterrohrsatzes 1 einen zweiten Ringraum 27 (Fig. 5).

Zur Betätigung des Packers 4, d.h. um das äußere elastische Rohr 22 unter Druck zu setzen, dient eine Druckübertragungsvorrichtung 28, die aus einem mit einem unten geschlossenen und mit einem Fußventil 29 versehenen Druckeinführungsrohr 30, dessen Durchmesser kleiner als der Durchmesser des Futterrohrsatzes 1 ist, und aus zwei auf diesem Druckeinführungsrohr 30 in einem bestimmten Abstand voneinander angeordneten und gegen die innere Wand des Futterrohrsatzes 1 verspannbaren Verschlußorganen besteht, die ggf. als an beiden Enden mit je einer Befestigungsschelle 31 abgeschlossene innere elastische Rohre 32 ausgebildet sind. In Fig. 8 ist deutlich zu sehen, daß der Endbereich der inneren elastischen Rohre 32 in ähnlicher Weise befestigt ist, wie der Endbereich der äußeren elastischen Rohre 22. Jedoch ist eine Einbettung von Verstärkungsplatten 25 in den Endbereich nicht unbedingt notwendig. Die Befestigungsschellen 31 sind von Stützringen 33 umgeben. Der Fig. 8 ist auch zu entnehmen, daß das innere elastische Rohr 32 an den Enden eines Rohrabschnitts des Druckeinführungsrohres 30 mit vergrößertem Durchmesser befestigt ist. Es ist wieder aus Fig. 5 ersichtlich, daß in der Mitte dieses Rohrabschnitts 34 wenigstens eine Bohrung ausgebildet ist, die den Innenraum des Druckeinführungsrohres 30 mit dem von dem inneren elastischen Rohr 32 umgrenzten inneren Raum verbindet. Die beiden oben erläuterten Verschlußorgane werden im unter Druck gesetzten Zustand gegen die Innenwand des Futterrohrsatzes 1 verspannt, so daß auf dem zwischen ihnen befindlichen Abschnitt zwischen der Innenwand des Futterrohrsatzes 1 und der Außenwand des Druckeinführungsrohres 30 ein dritter Ringraum 36 eingeschlossen wird. In diesem Ringraum 36 ist in dem Druckeinführungsrohr 30 zwischen den beiden Verschlußorganen wenigstens eine mit einem Rückschlagventil verschließbare Bohrung 37 ausgebildet. Gegebenenfalls ist das in Richtung aus dem Ringraum 36 in das Druckeinführungsrohr 30 sperrende Rückschlagventil der Druckübetragungsvorrichtung 28 des Packers 4 als Nadelventil 38 mit zwei entgegeggesetzt gerichteten Ausgängen ausgebildet, dessen ausführlicher Aufbau aus Fig. 9 ersichtlich ist. Aus dieser Figur ist auch zu sehen, daß das Nadelventil 38 aus Ventilnadeln 39, aus Schraubenfedern 40 und Vorspannern 41 besteht. Die Aufgabe dieser Nadelventile 38 besteht in der Regelung der Einströmung des Druckmittels aus dem Innenraum des Druckeinführungsrohres 30 in den dritten Ringraum 36.

Eine mögliche, zum Schweißen vorbereitete Anordnung der Befestigungsschellen der druckbeanspruchten elastischen Rohre ist am Beispiel der Befestigungsschelle 31 des inneren elastischen Rohres 32 aus Fig. 11 ersichtlich. Ein wichtiges Merkmal der Erfindung ist nämlich das Bestreben, den Raumbedarf der Befestigungsschellen mit Rücksicht auf das enge Bohrloch bzw. auf den ebenfalls engen Innenraum des Futterrohrsatzes 1 möglichst klein zu halten bzw. mit Rücksicht darauf, daß im Falle eines kleineren Raumbedarfs kleinere und dadurch billigere Rohre verwendet werden können. Wie aus Fig. 11 ersichtlich ist, wird an beide Ränder des Mantels der zylinderförmig gebogenen Befestigungsschelle 31 je eine ösenlasche 42 geschweißt und die Laschen 42 werden mit Hilfe einer Schraube 43 und einer Mutter 44 verstellbar zusammengespannt. Im Bereich der vorgesehenen Schweißnaht wird auf das elastische Rohr 32 unter die Befestigungsschelle 31 eine Wärmeisolierplatte 45 und eine Schutzplatte 46 aus Stahl gelegt. In dieser Weise kann über dem elastischen Rohr 32 das Verschweißen der beiden Ränder der Befestigungsschelle 31 durchgeführt werden, wonach die Laschen 42 entfernt, z.B. abgesägt werden können. Ähnlich kann man übrigens auch beim Anbringen der Befestigungsschellen 5 des äußeren elastischen Rohres 22 verfahren.

Fig. 12 zeigt einen Teilabschnitt des Futterrohrsatzes 1 mit einem Zementierungsventil 7 und einem unter diesem angeordneten Sandeinführungsventil 13, aber ohne Betätigungsvorrichtung. Es ist der Figur deutlich zu entnehmen, daß das Zementierungsventil 7 aus einer auf dem Futterrohrsatz 1 ausgebildeten Bohrungsreihe 47 und einem diese Bohrungsreihe ringsherum abdeckenden zweiten Ventilring 48 besteht, in welchen ähnlich wie beim ersten Ventilring 21 Kugeln 49 einvulkanisiert sind, die jeweils in eine der Bohrungen der Bohrungsreihe 47 hineinpassen. Dies ist besonders aus Fig. 13 gut ersichtlich, wo auch hervorgeht, daß der Aufbau des Zementierungsventils 7 dem Druckeinführungsventil des äußeren elastischen Rohres 22 des Packers 4 ganz ähnlich ist, sogar ggf. genau so ausgebildet werden kann. Der elastische Ventilring 48 des Zementierungsventils 7 ist beiderseits von Schutzringen 6 begrenzt und festgehalten.

Das Sandeinführungsventil 13 weist solche Bohrungen 50 auf, deren Durchmesser größer ist, als der Durchmesser der Bohrungen 47 des Zementierungsventils 7, wobei die Bohrungen 50 von einem glatten kugellosen dritten Ventilring 51 aus elastischem Material umgeben und abgeschlossen sind, wie es aus Fig. 14 ersichtlich ist. Der Ventilring 51 ist beiderseits von Schutzringen 52 eingefaßt und festgehalten.

Das Sandeinführungsventil 13 ist in Fig. 15 mit einer Druckübertragungsvorrichtung 53 sowie mit einem Teilabschnitt des darunter befindlichen Filterrohrabschnittes 3 gezeigt. Der Aufbau der Druckübertragungsvorrichtung 53 des Sandeinführungsventils 13 unterscheidet sich geringfügig von der Druckübertragungsvorrichtung 28 des Packers 4, obwohl ihre Funktionsprinzipien im wesentlichen gleich sind. Die Druckübertragungsvorrichtung 53 enthält ebenfalls ein Druckeinführungsrohr 30 und zwei Verschlußorgane, die im wesentlichen ebenfalls aus je einem inneren elastischen Rohr 32 bestehen, deren Endbereiche beiderseits mittels je einer Befestigungsschelle 31 und eines Stützringes 33 sowie eines verzahnten Rings 54 befestigt sind, wie aus Fig. 16 sehr deutlich ersichtlich. Ein Unterschied besteht jedoch darin, daß das Druckeinführungsrohr 30 von einem unten offenen Zwischenrohr 55 umgeben ist und die inneren elastischen Rohre 32 an diesem Zwischenrohr 55 befestigt sind. Der Innenraum der inneren elastischen Rohre 32 steht über Rohrstutzen 56 mit dem Innenraum des Druckeinführungsrohres 30 in Verbindung, so daß im unter Druck gesetzten Zustand die Verschlußorgane zwischen dem Zwischenrohr 55 und der Innenwand des Futterrohrsatzes 1 einen vierten Ringraum 57 begrenzen, während zwischen dem Druckeinführungsrohr 30 und dem Zwischenrohr 55 ein fünfter Ringraum 58 entsteht. Zur Einführung des Druckmittels aus dem Druckeinführungsrohr 30 in den vierten Ringraum 57 dienen der Bohrung 37 des Druckeinführungsrohres 30 zugeordnete Gewindestutzen 59 und 60 und ein als vierter elastischer Ventilring 61 ausgebildetes Rückschlagventil, deren Einzelheiten aus Fig. 17 und 18 ersichtlich sind.

Im unteren Teil von Fig. 15 ist der in der flüssigkeitsspeichernden Schicht 2 angeordnete Filterrohrabschnitt 3 des Futterrohrsatzes 1 zu sehen, wobei der Filterrohrabschnitt 3 aus einem perforierten Filterrohr 63, einem über dieses in Längsrichtung hinausragenden gespaltenen Blechrohr 64 und einer zwischen den beiden angeordneten Drahtspirale 65 besteht und der so ausgebildete Filterrohrabschnitt 3 von oben und von unten von je einem Schutzring 66 umgeben ist. Das Filterrohr 63 ist mit solchen Filteröffnungen 62 versehen, deren Abmessungen größer sind, als die gröbsten Sandkörner der gegebenen flüssigkeitsspeichernden Schicht 2.

Das erfindungsgemäße Verfahren bzw. die Arbeitsweise der erfindungsgemäßen Brunneneinrichtung ist wie folgt:
An der vorgesehenen Stelle wird die Bohrung mit einem Bohrkopf durchgeführt, dessen Durchmesser dem bis zum unteren Ende konstanten geplanten äußeren Durchmesser des Futterrohrsatzes 1 bzw. den größten Abmessungen der am Mantel des Futterrohrsatzes angeordneten Baueinheiten entspricht. Gegebenenfalls kann es jedoch notwendig sein, den oberen Abschnitt des Brunnens mit einem etwas größeren Durchmesser auszubilden, damit die Unterwassermotorpumpe(n) untergebracht werden kann (können). Zur Ausschließung der losen oberen Schicht wird ein sogenanntes Direktionsrohr 11 verwendet, das später, noch vor der Mantelzementierung, zurückgezogen werden kann. Die Bohrung wird bis zum Erreichen der flüssigkeitsspeichernden Schichten 2 durchgeführt. Die Niveauhöhen der durchbohrten flüssigkeitsspeichernden Schichten 2 werden durch geophysikalische Messungen bestimmt und in das Bohrloch wird ein der Lage der einzelnen flüssigkeitsspeichernden Schichten 2 entsprechend zusammengestellter Futterrohrsatz 1 eingebracht. Zur Trennung der einzelnen flüssigkeitsspeichernden Schichten 2 sind am Futterrohrsatz 1 an entsprechenden Stellen der Anzahl der flüssigkeitsspeichernden Schichten 2 entsprechend mehrere schichtverschließende Packer 4 angebracht. Diese werden so betätigt, daß die Druckübertragungsvorrichtung 28 innerhalb des Futterrohrsatzes 1 bis zu der in Fig. 5 gezeigten Lage herabgelassen wird und deren Druckeinführungsrohr 30 mit einer Druckmittelquelle, z.B. mit der Spülpumpe der Bohranlage oder mit einer handbetätigten hydraulischen Speiseeinheit verbunden wird. Dadurch wird der Innenraum der inneren elastischen Rohre 32 über die Bohrung 35 unter Druck gesetzt und der dritte Ringraum 36 wird in dieser Weise von den Verschlußorganen der Druckübertragungsvorrichtung 28 beiderseits abgesperrt, so daß im Ringraum 36 über die Bohrungen 37 und das Nadelventil 38 ein Druck aufgebaut werden kann. Unter diesem Druck wird dann die Kugelreihe 24 abgehoben und damit der erste Ventilring 21 des Packers 4 geöffnet. So kann das Druckmittel über die Bohrungsreihe 20 in den zweiten Ringraum 27 gelangen, wo der aufgebaute Druck das äußere elastische Rohr 22 an die Wand 8 des Bohrloches drückt. In dieser Weise gewährleistet der Packer 4 ein sicheres Absperren des Ringraumes 9 und verhindert die Vermischung der Flüssigkeiten der einzelnen flüssigkeitsspeichernden Schichten 2 zwischen dem Futterrohrsatz 1 und der Wand 8 des Bohrloches.

Danach wird die Druckübertragungsvorrichtung 28 herausgenommen und es wird bis in die Höhe des Filterrohrabschnitts 3 ein Druckeinführungsrohr 30 herabgelassen (Fig. 15), das mit einem zum Ausschließen eines Filterrohrabschnitts geeigneten, nicht dargestellten rohrartigen Ausschließelement und mit einem über öffnungen verfügenden Mischkopf versehen ist. Ober diesen Mischkopf wird in den Brunnen mittels eines Kompressors Luft hineingedrückt. Infolge der eingedrückten Luft sinkt der Druck der Flüssigkeitssäule über dem Mischkopf und infolge des Druckes der Flüssigkeit der flüssigkeitsspeichernden Schicht 2 beginnt die Flüssigkeit, z.B. das Wasser am untersten oder obersten Teil des Filterrohres 63 in die Brunneneinrichtung hineinzuströmen, und zwar zusammen mit dem Sand, der dann auf der Oberfläche in einem Behälter abgesetzt wird. Nach der Ausförderung eines bestimmten Teiles der dem Volumen der geplanten Kaverne 12 entsprechenden Sandmenge werden das Druckeinführungsrohr 30 und der Mischkopf zusammen mit dem Ausschließelement weiter hochgezogen oder herabgelassen, je nach dem, wo mit der Förderung begonnen wurde, und die Förderung des Sandes wird entlang des ganzen Filterrohrabschnitts 3 bis zum Erreichen der oberen und unteren Grenze der flüssigkeitsspeichernden Schicht 2 fortgesetzt. In dieser Weise wird in der Umgebung des Filterrohrabschnitts 3 eine solche Kaverne 12 ausgebildet, die das ungehinderte Einströmen der Flüssigkeit der flüssigkeitsspeichernden Schicht 2 in die Brunneneinrichtung gewährleistet und eine eventuelle Verstopfung des Filterrohres 63 oder die Verschlammung der flüssigkeitsspeichernden Schicht 2 verhindert.

Die Ausbildung der Kavernen 12 wird an jeder flüssigkeitsspeichernden Schicht 2 durchgeführt und das mit dem Ausschließelement versehene Druckeinführungsrohr 30 wird herausgenommen. Falls die qualitativen und quantitativen Parameter des Fördergutes günstig sind, wird die Mantelzementierung im ersten Ringraum 9 durchgeführt, d.h. die Brunneneinrichtung wird endgültig eingebaut. Das erfolgt in der Weise, daß eine Druckübertragungsvorrichtung 53 bis zur Bohrungsreihe 47 des Zementierungsventils 7 heruntergelassen wird, und durch einen entsprechenden Druck die Kugelreihe 49 des Ventilringes 48 anhebend, Zementmilch in den Ringraum 9 gepreßt wird.

Falls die Untersuchungsergebnisse des Fördergutes ungünstig sind, wird keine Mantelzementierung durchgeführt, so daß (nach einer eventuell notwendigen Zerstörung des Packers 4) der Futterrohrsatz ₁ ohne weiteres aus dem Bohrloch herausgezogen werden kann, wodurch wertvolle Ausrüstung gerettet und wieder verwendet werden kann. Das Bohrloch wird dann einbetoniert.

In Kenntnis des hydrostatischen Druckes der flüssigkeitsspeichernden Schichten 2, der Kornstruktur der dort befindlichen Sandmenge sowie der Festigkeit der durchbohrten Schichten kann entschieden werden, ob die in den flüssigkeitsspeichernden Schichten ausgebildeten Kavernen 12 als Hohlräume behalten werden oder zweckmäßigerweise mit Sand und/oder Kies einer Korngröße von 1,5 bis 3,0 mm ausgefüllt werden. Das Sandeinführungsventil 13 ist zweckmäßigerweise immer in die Brunneneinrichtung eingebaut, wodurch immer die Möglichkeit besteht, die Kavernen 12 während des Betriebes notwendigenfalls ausfüllen zu können.

Die Betätigung des Sandeinführungsventils 13 erfolgt ebenfalls mit Hilfe der in Fig. 15 dargestellten Druckübertragungsvorrichtung 53. Diese Druckübertragungsvorrichtung 53 wird bis auf das Niveau der Bohrungsreihe 50 des Futterrohrsatzes 1, gemäß Fig. 15, heruntergelassen und durch das Druckeinführungsrohr 30 wird das Sand-Wasser-Gemisch unter Druck eingeführt.

Dadurch werden zuerst die inneren elastischen Rohre 32 unter Druck gesetzt und an die Innenwand des Futterrohrsatzes 1 gedrückt, so daß zwischen den beiden Verschlußorganen ein geschlossener Ringraum 57 entsteht. Danach gelangt das Sand-Wasser-Gemisch über die Bohrungsreihe 37 und den Ventilring 61 in diesen Ringraum 57, wo ebenfalls ein entsprechender Druck aufgebaut wird, der den Ventilring 51 des Sandeinführungsventils 13 öffnet, über welchen hindurch das hinausströmende Gemisch die Kaverne 12 ausfüllt.

Die herauszufördernde Flüssigkeit, ggf. Wasser, wird über den Filterrohrabschnitt 3 und den Innenraum des Zwischenrohres 55, d.h. über den Ringraum an die Oberfläche gebracht. Nach vollständiger Ausfüllung der Kavernen 12 wird die Druckübertragungsvorrichtung 53 aus der Brunneneinrichtung herausgenommen, der Förderrohrsatz 14 sowie die Pumpen 16, 17 werden endgültig eingebaut und man beginnt mit der betriebsmäßigen Flüssigkeitsförderung.

Es ist noch zu bemerken, daß es wegen des Platzbedarfes der Pumpen 16, 17 ggf. notwendig sein kann, den oberen Abschnitt des Brunnens bis zu einer dem betriebsgemäßen Wasserniveau entsprechenden Tiefe mit einem die Pumpen aufnehmenden Durchmesser anzufertigen, und an diesen Abschnitt könnte sich dann der bis zum unteren Ende konstanten Durchmesser aufweisende Futterrohrsatz 1 anschließen.

## Patentansprüche

1. Verfahren zur Anfertigung von Bohrbrunnen, insbesondere von wasserfördernden Bohrbrunnen, wobei unter Ausschließung der oberen, losen Erdschicht mit Hilfe eines zurückziehbaren Direktionsrohres (11) durch mindestens eine flüssigkeitsspeichernde Schicht (2) hindurch ein durchgehendes Bohrloch abgeteuft wird, die Höhenlage der durchbohrten flüssigkeitsspeichernden Schichten durch geophysikalische Messungen bestimmt werden, in das Bohrloch ein entsprechend den Höhenlagen der flüssigkeitsspeichernden Schichten zusammengestellter Futterrohrsatz (1) eingebracht wird, und dieser unter gegenseitiger Trennung der einzelnen flüssigkeitsspeichernden Schichten voneinander am Brunnenkopf festgehalten wird, dann im Bohrloch der Schlamm gegen reine Flüssigkeit ausgewechselt wird und in Abhängigkeit von dem Ergebnis der Untersuchung des Fördergutes der Brunnen entweder nach der Mantelzementierung des Futterrohrsatzes (1) in Betrieb gesetzt wird oder das Bohrloch einbetoniert wird, dadurch gekennzeichnet, daß in das Bohrloch bis zu dessen unterem Ende ein Futterrohrsatz (1) konstanten Durchmessers eingebracht wird und bei provisorischem Festhalten des Futterrohrsatzes (1) eine erste flüssigkeitsspeichernde Schicht (2) durch Verspannung eines an der Außenwand des Futterrohrsatzes (1) angeordneten und von innen unter Druck setzbaren Packers (4) elastischer Wandung verschlossen wird, in der Umgebung der in der flüssigkeitsspeichernden Schicht (2) angeordneten Filterkonstruktion (3) des Filterrohrsatzes (1) das feinkörnige oder das gesamte Material der flüssigkeitsspeichernden Schicht (2) in ihrer vollen Dicke über die breiten Spalte der Filterkonstruktion (3) durch Pumpen abschnittsweise herausgefördert wird und dadurch bis zum Erscheinen der reinen Flüssigkeit eine gewölbte Kaverne (12) ausgebildet wird und nach der Untersuchung des Fördergutes der erschlossenen flüssigkeitsspeichernden Schicht (2) im günstigen Fall der Futterrohrsatz (1) durch Mantelzementierung endgültig festgehalten wird, und die Kaverne (12) notwendigenfalls über entsprechende Seitenbohrungen des Futterrohrsatzes (1) mit grobkörnigem Sand oder Kies ausgefüllt wird, dann die höher oder tiefer liegenden weiteren flüssigkeitsspeichernden Schichten (2) unter Ausschließung der schon erschlossenen Schicht in ähnlicher Weise erschlossen werden, wonach ein Förderrohrsatz bzw. Unterwasserpumpen innerhalb des Futterrohrsatzes (1) angeordnet werden, oder bei ungünstigen Untersuchungsergebnissen der provisorisch festgehaltene Futterrohrsatz (1) aus dem Bohrloch herausgezogen wird und das Bohrloch in an sich bekannter Weise durch Einbetonierung abgeschlossen wird.

2. Verfahren nach Anspruch 1, dadurch gekennzeichnet, daß im Falle ungünstiger Schichtfestigkeitsverhältnisse zur Ausbildung der den Filterrohrabschnitt (3) des Futterrohrsatzes (1) umgebenden Kaverne (12) die sich dort befindlichen Sandkörner über eine Filterkonstruktion hindurch, deren Spalten größer als die größten Sandkörner sind, entweder durch die Flüssigkeitsströmung oder bei einem ungenügenden hydrostatischen Druck durch Pumpen an die Oberfläche geleitet werden, und dann die gereinigte Kaverne (12) über entsprechende Seitenbohrungen des Futterrohrsatzes hindurch mit einem grobkörnigen Sand und/oder Kies eines Durchmessers von 1,5 bis 3,0 mm stufenweise ausgefüllt wird.

3. Verfahren nach Anspruch 1 oder 2, dadurch gekennzeichnet, daß die Kavernen (12) der flüssigkeitsspeichernden Schichten (2) nach dem Einbau des Förderrohrsatzes (1) über die entsprechenden Seitenbohrungen des Futterrohrsatzes hindurch durch eine in der Kaverne (12) zustandegebrachte Zirkulation und durch eine perriodische und/oder stroßartige Strömung der Flüssigkeit infolge deren Austreibens aus dem Brunnen mit Preßluft ausgefüllt werden.

4. Verfahren nach einem der Ansprüche 1 bis 3, dadurch gekennzeichnet, daß bei der Ausbildung der Kavernen (12) der flüssigkeitsspeichernden Schichten (2) die schon in Produktion gestellten Filterrohrabschnitte (3) innerhalb des Futterrohrsatzes (1) mit einem Schließkopf (15) des Förderrohrsatzes (1) abgeschlossen werden.

5. Verfahren nach einem der Ansprüche 1 bis 4, dadurch gekennzeichnet, daß der untere Teil eines zur Durchbohrung einer schlammverschluckenden Zone dienenden, sogenannten technischen Rohrsatzes (18) mit einem linksgängigen Zwischenstück (18) und einem Packer (4) elastischer Wandung versehen wird, die kritische Zone durch Unterdrucksetzen des Packers (4) von dem tieferen Teil des Bohrloches abgeschlossen wird, dann nach Beendigung der Bohrung durch das Verdrehen des Zwischenstückes nach rechts die Verbindung des technischen Rohrsatzes (18) mit dem Packer (4) notwendigenfalls gelöst wird, der technische Rohrsatz (18) zurückgezogen wird und der eigentliche Futterrohrsatz (1) eingesetzt wird.

6. Brunneneinrichtung, insbesondere zur Durchführung des Verfahrens nach einem der Ansprüche 1 bis 5, welche Einrichtung aus einem mit wenigstens einem Filterrohrabschnitt (3) versehenen Futterrohrsatz (1), wenigstens einem schichtverschließenden Packer (4), wenigstens einem Zementierungsventil (7) und wenigstens einem Sandeinführungsventil (13) besteht, dadurch gekennzeichnet, daß am Mantel des aus Futterrohren gleichen Durchmessers bestehenden Futterrohrsatzes (1) in verschiedenen Höhen Bohrungsreihen (20, 47, 50) ausgebildet sind und den einzelnen Bohrungsreihen jeweils ein schichtverschließender Packer (4), der über eine im Futterrohrsatz (1) auf und ab bewegliche und einen gegebenen Abschnitt des Futterrohrsatzes (1) zwischen ihren aus zwei inneren elastischen Rohren (32) bestehenden Verschlußorganen abschließende Druckübertragungsvorrichtung (28, 53) betätigbar ist, ein Zementierungsventil (7) oder ein Sandeinführungsventil (13) zugeordnet ist, während der Filterrohrabschnitt (3) des Futterrohrsatzes (1) aus einem Filterrohr (63), das mit Filteröffnungen versehen ist, die größer sind als die gröbsten Sandkörner der gegebenen flüssigkeitsspeichernden Schicht (2), einem in Längsrichtung herausragenden, mit Spalten versehenen Blechrohr (64) und einer zwischen den beiden angeordneten Drahtspirale (65) besteht, und der so ausgebildete Filterrohrabschnitt (3) unten und oben von je einem Schutzring (66) umgeben ist.

7. Schichtverschließender Packer (4), insbesondere für die Brunneneinrichtung nach Anspruch 6, dadurch gekennzeichnet, daß er aus einem der entsprechenden Bohrungsreihe (20) des Futterrohrsatzes (1) zugeordneten und das Futterrohr eng umgebenden ersten Ventilring (21) elastischen Materials und einem den Ventilring (21) von außen umgebenden, im Bereich seiner beiden Enden mit Befestigungsschellen (5) am Futterrohr (1) festgehaltenen äußeren elastischen Rohr (22) besteht, wobei in beiden Endbereichen des äußeren elastischen Rohres (22) in das Material des elastischen Rohres einander teilweise überlappende, den Schließdruck erhöhende Verstärkungsplatten (25) eingebaut sind.

8. Schichtverschließender Packer (4) nach Anspruch 7, dadurch gekennzeichnet, daß in das Material des ersten Ventilrings (21) aus dem Ventilring herausragende und in die Bohrungen der Bohrungsreihe (20) hineinpassende Schließkörper, z.B. Kugeln (24) einvulkanisiert sind und der erste Ventilring (21) von beiden Seiten von Schutzringen (23) begrenzt ist.

9. Schichtverschließender Packer (4) nach Anspruch 7 oder 8, dadurch gekennzeichnet, daß die Befestigungsschellen (5) des äußeren elastischen Rohres (22) geschweißte und vor dem Schweißen vorgespannte Ringe sind, die im Bereich der Schweißnaht mittels einer Schutzplatte (46) aus Stahl und einer darunterliegenden Wärmeisolierplatte (45) gegen das äußere elastische Rohr (22) isoliert sind.

10. Zementierungsventil (7), insbesondere für die Brunneneinrichtung Nach Anspruch 6, zum Ausfüllen des Ringraumes zwischen dem Futterrohrsatz (1) und der Wand des Bohrloches mit einem sich verfestigenden Material, dadurch gekennzeichnet, daß es aus einem der oberhalb des schichtverschließenden Packers (4) befindlichen Bohrungsreihe (47) des Futterrohrsatzes (1) zugeordneten und das Futterrohr eng umgebenden zweiten Ventilring (48) elastischen Materials besteht, in dessen Material aus dem Ventilring (48) herausragende und in die Bohrungen der entsprechenden Bohrungsreihe (47) hineinpassende Schließkörper, z.B. Kugeln (49), einvulkanisiert sind und der zweite Ventilring (48) von beiden Seiten von je einem Schutzring (6) begrenzt ist.

11. Sandeinführungsventil (13), insbesondere für die Brunneneinrichtung nach Anspruch 6, zum Ausfüllen der im Bereich des Filterrohrabschnitts ausgebildeten Kaverne (12) mit einem grobkörnigen Sand und/oder Kies, dadurch gekennzeichnet, daß es aus einem der zwischen dem schichtverschließenden Packer (4) und dem Filterrohrabschnitt (3) ausgebildeten Bohrungsreihe (50) großen Durchmessers zugeordneten, das Futterrohr (1) eng umgebenden Ventilring (51) elastischen Materials und glatter Oberfläche besteht, der von beiden Seiten von Schutzringen (52) begrenzt ist.

12. Druckübertragungsvorrichtung, insbesondere für die Brunneneinrichtung nach Anspruch 6, dadurch gekennzeichnet, daß sie aus einem unten geschlossenen, vorzugsweise mit einem Fußventil (29) versehenen und mit einer Druckmittelquelle verbundenen Druckeinführungsrohr (30) mit einem kleineren Durchmesser als der Futterrohrsatz (1) und aus zwei, auf diesem Druckeinführungsrohr (30) mit einem bestimmten Abstand voneinander angeordneten, gegen die Innenwand des Futterrohrsatzes (1) verspannbaren und an ihren beiden Enden mit Befestigungsschellen (31) abgeschlossenen, als innere elastische Rohre (32) ausgebildeten Verschlußorganen besteht, wobei unter dem inneren elastischen Rohr (32) in das Innere des Druckeinführungsrohres (30) führende Bohrungen (35) ausgebildet sind, während zwischen den beiden Verschlußorganen in dem Druckeinführungsrohr (30) wenigstens eine mittels eines Rückschlagsventils abschließbare Bohrung (37) ausgebildet ist.

13. Druckübertragungsvorrichtung, insbesondere für den schichtverschließenden Packer (4) nach einem der Ansprüche 7 bis 9, dadurch gekennzeichnet, daß ihr Rückschlagventil als ein Nadelventil (38) mit zwei entgegengesetzt gerichteten Ausgängen ausgebildet ist.

14. Druckübertragungsvorrichtung, insbesondere für das Zementierungsventil (7) nach Anspruch 10 und Anspruch 11, dadurch gekennzeichnet, daß das Druckeinführungsrohr (30) von einem unten offenen Zwischenrohr (55) umgeben ist, dessen Bohrungen mit den Bohrungen (37) des Druckeinführungsrohres (30) zwischen den Verschlußorganen mit Hilfe von Gewindestutzen (59, 60) verbunden sind, ihr Rückschlagventil als ein von Begrenzungsringen umgebener vierter Ventilring (61) ausgebildet ist, wobei die inneren elastischen Rohre (32) der Verschlußorgane auf dem Zwischenrohr (55) festgehalten sind und die von den inneren elastischen Rohren (32) verdeckten Bohrungen des Zwischenrohres (55) mit den Bohrungen des Druckeinführungsrohres (30) über Rohrstutzen (56) verbunden sind.
